# EUROPÄISCHE PATENTANMELDUNG

(11) **EP 0 495 221 A1**
(43) Veröffentlichungstag der Anmeldung: **22.07.1992**
(21) Anmeldenummer: 91121763.6
(22) Anmeldetag: 19.12.1991
(51) Int. Cl.: F02B 33/36, F02B 39/04

(54) **Brennkraftmaschine mit Luftpresser**

(30) Priorität: 18.01.1991 DE 4101337
(71) Anmelder: MAN Nutzfahrzeuge Aktiengesellschaft, 80976 München (DE)
(72) Erfinder: Kübler, Werner, Dipl.-Ing. (FH), W-8541 Kammerstein (DE)

(57) **Zusammenfassung**

Die Erfindung bezieht sich auf eine Brennkraftmaschine mit Luftpresser. Bei der Verwendung von Zahnrädern zur Übertragung des Drehmoments von der Kurbelwelle auf die Welle eines Luftpressers treten bei Kolben-Luftpressern stark schwankende Drehmomente auf, welche die Zahnräder erheblich belasten und zusätzlich zu starken Getriebegeräuschen führen. Um dies zu vermeiden wird erfindungsgemäß vorgeschlagen einen Luftpresser anzuwenden, welcher nach dem Rotationsprinzip arbeitet. Ein Rotationsverdichter weist eine konstante Drehmomentcharakteristik auf. Daraus resultiert, daß die übertragenden Zahnräder nicht mehr diesen Drehmomentschwankungen ausgesetzt sind, wodurch deren Lebensdauer verlängert wird. Da bei Rotationsverdichtern keine Drehmomentumkehr durch Rückexpansion wie bei Kolben-Luftpressern auftritt werden auch die Getriebegeräusche, hervorgerufen durch das Schlagen der Zahnradflanken, erheblich gemindert.

## Beschreibung

Die Erfindung bezieht sich auf eine Brennkraftmaschine mit Luftpresser welcher nach dem Verdrängerprinzip arbeitet und der ausgehend von einer Kurbelwelle der Brennkraftmaschine unter Zwischenschaltung von Zahnrädern angetrieben wird.

Luftpresser von Nutzfahrzeugen werden üblicherweise als Kolbenverdichter ausgeführt, welche von einer Kurbelwelle der Brennkraftmaschine angetrieben werden. Die Übertragung des Antriebsdrehmoments von der Kurbelwelle der Brennkraftmaschine auf die Kurbelwelle des Kolbenverdichters erfolgt mittels Keilriemen oder durch Zwischenschaltung von Zahnrädern. Zahnräder als Übertragungsmittel gewährleisten weitestgehenede Wartungsfreiheit. Bei Verwendung von Zahnrädern tritt allerdings das Problem erheblicher Geräuschemission auf, da der Kolbenverdichter eine ausgesprochen pulsierende Drehmomentcharakteristik aufweist. Besonders beim Überschreiten des oberen Totpunktes tritt durch Nachexpansion eine Änderung des Vorzeichens des Drehmoments ein, wodurch ein Abheben der Zahnflanken erfolgt. Anschließend schlagen die Zahnflanken wieder aufeinander und führen zu der vorgenannten Geräuschemission. Darüber hinaus führt der pulsierende und sich im Vorzeichen ändernde Drehmomentverlauf zu Zahnbrüchen.

Der Erfindung liegt daher die Aufgabe zugrunde, den Luftpresser so auszubilden, daß bei Verwendung von Zahnrädern zur Drehmomentübertragung die Geräuchemission drastisch vermindert und die Lebensdauer der Zahnräder erhöht wird.

Gelöst wird diese Aufgabe dadurch, daß der Luftpresser als Rotationsverdichter ausgebildet ist.

Der Rotationsverdichter hat ein nahezu gleichförmiges Drehmoment. Eine Vorzeichenumkehr des Drehmoments ist ausgeschlossen. Daraus resultiert, daß die bei Kolbenverdichtern unangenehme Geräuschemission durch den Zahnflankenwechsel unterbleibt. Ferner wird die Lebensdauer der Zahnräder erhöht, da sie keiner wechselnden Beanspruchung unterworfen sind. Das bei Nutzfahrzeugen erforderliche Druckniveau der Bremsluft wird durch den ebenfalls nach dem Verdrängerprinzip arbeitenden Rotationsverdichter ohne weiteres ebenso erreicht, wie durch den sonst üblichen Kolbenverdichter.

Eine vorteilhafte Weiterbildung der Erfindung zeichnet sich dadurch aus, daß als Rotationsverdichter ein Schraubenverdichter verwendet wird.

Der Schraubenverdichter arbeitet wegen der Berührungsfreiheit unter den Spindeln nahezu verschleißfrei. Außerdem weist er ein wesentlich geringeres Bauvolumen auf als ein vergleichbarer Kolbenverdichter und eigne sich auch aus diesem Grund besonders bei Nutzfahrzeugen.

Ein weiteres Merkmal besteht nach Anspruch 3 darin, daß als Rotationsverdichter ein Flügelzellenverdichter angewendet wird. Auch der Flügelzellenverdichter ergibt ein gleichförmiges Drehmoment und führt zu einer Verminderung der Geräuschemission und einer Lebensdauerverlängerung der Zahnräder.

## Patentansprüche

1. Brennkraftmaschine mit Luftpresser, welcher nach dem Verdrängerprinzip arbeitet und der ausgehend von einer Kurbelwelle der Brennkraftmaschine unter Zwischenschaltung von Zahnrädern angetrieben wird, dadurch gekennzeichnet, daß der Luftpresser als Rotationsverdichter ausgebildet ist.

2. Brennkraftmaschine nach Anspruch 1, dadurch gekennzeichnet, daß der Rotationsverdichter ein Schraubenverdichter ist.

3. Brennkraftmaschine nach Anspruch 1, dadurch gekennzeichnet, daß der Rotationsverdichter ein Flügelzellenverdichter ist.
